# EUROPÄISCHE PATENTSCHRIFT

(11) **EP 0 663 843 B1**
(45) Veröffentlichungstag und Bekanntmachung des Hinweises auf die Patenterteilung: **03.07.1996**
(21) Anmeldenummer: 93920664.5
(22) Anmeldetag: 24.09.1993
(51) Int. Cl.: A63C 1/30

(54) **KUFENSPORTGERÄT ODER KUFENFAHRZEUG MIT AUSWECHSELBAREM LAUFMESSER**
SKATING APPLIANCE OR VEHICLE WITH EXCHANGEABLE RUNNING BLADE
APPAREIL DE SPORT A PATIN OU VEHICULE A PATIN A LAME DEMONTABLE

(30) Priorität: 08.10.1992 DE 4233880
(43) Veröffentlichungstag der Anmeldung: 26.07.1995
(73) Patentinhaber: WÜRTHNER, Holger, D-78054 Villingen-Schwnningen (DE)
(72) Erfinder: WÜRTHNER, Holger, D-78054 Villingen-Schwnningen (DE)
(74) Vertreter: Patentanwälte Westphal, Buchner, Mussgnug Neunert, Göhring
(86) Internationale Anmeldenummer: DE9300913
(87) Internationale Veröffentlichungsnummer: WO9408668

(56) Entgegenhaltungen:
- EP-A- 0 427 920
- DE-A- 2 638 643
- DE-C- 706 731
- DE-C- 2 929 550
- DE-C- 4 127 294

## Beschreibung

Die Erfindung betrifft ein Kufensportgerät oder Kufenfahrzeug nach dem Oberbegriff des Anspruchs 1.

Aus der EP 427 920 A1 ist bereits ein Schlittsschuh mit an der Sohle eines Stiefels anzubringendem Grundkörper und auswechselbar daran befestigtem Laufmesser bekannt. Hierbei wird das Laufmesser nur an seinem vorderen und rückwärtigen Ende durch Betätigen eines Hebelmechanismus eingespannt und liegt im übrigen in einer flachen Nut an der Unterseite des aus Kunststoff bestehenden Grundkörpers an. Mit dieser Befestigungsart läßt sich keine sehr hohe Verwindungs- und Verdrehsicherheit der aneinander befestigten Teile erreichen.

Durch die Erfindung soll ein Kufensportgerät oder Kufenfahrzeug dieser Art so verbessert werden, daß bei geringerem Gesamtgewicht und niedrigen Herstellungskosten eine hervorragende Verwindungs- und Verdrehsicherheit erzielt wird, wobei eine exakte Befestigung des auswechselbaren, maßlich genau hergestellten Laufmessers gewährleistet ist.

Diese Aufgabe wird bei einem Kufensportgerät erfindungsgemäß durch die Merkmale des Anspruchs 1 gelöst.

Durch die Stabilisierungsschiene und die mittels über die ganze Länge des Laufmessers verteilten und in sehr einfacher Weise anzubringenden Schrauben-Mutter-Verbindungen wird eine hervorragende Verwindungs- und Biegefestigkeit bei verhältnismäßig geringem Gewicht erreicht.

Die Unteransprüche betreffen vorteilhafte Ausgestaltungen der Erfindung.

So ist nach Anspruch 2 die Stabilisierungsschiene zweckmäßigerweise als Profilstab ausgebildet.

Gemäß Anspruch 3 besteht das Laufmesser vorzugsweise aus preisgünstigem Leichtmetall oder Kunststoff und trägt an seiner Unterseite eine aus wesentlich kostspieligerem federhartem Material bestehende dünne Laufschiene. Dadurch lassen sich die Herstellkosten von Auswechselmessern wesentlich herabsetzen, wobei die Kantenabnutzung und Bruchgefahr des Messers deutlich reduziert sind.

Die Ansprüche 4 und 5 betreffen an der Laufschiene sitzende und beim Einspritzen in das Material des Laufmessers eingebettete Verkrallungsstege, die für einen festen Sitz der besonders auf Biege- und Scherkräfte beanspruchten Laufschiene sorgen.

Die Maßnahme gemäß Anspruch 6 ermöglicht eine weitere Gewichtsverminderung der Kufe bei Aufrechterhaltung der hohen Verwindungs- und Biegefestigkeit. Die Querdurchbrüche und Halteeinrichtungen wechseln daher über die Längserstreckung der Kufe einander ab.

Der obere Rand der Stabilisierungsschiene umrahmt gemäß Anspruch 7 etwa wellenförmig die unteren Umfangsabschnitte der Querdurchbrüche und nützt so die Befestigungsmöglichkeiten optimal aus.

Gemäß den Ansprüchen 8 und 9 kann in vorteilhafter Ausgestaltung der Erfindung entweder die Stabilisierungsschiene in einem vertikalen Schlitz des Laufmessers oder das Laufmesser in einem vertikalen Schlitz der Stabilisierungsschiene festgelegt werden, wobei das gegenseitige Ineinanderfügen die Stabilität der Anordnung weiter erhöht.

Die Ansprüche 10 bis 12 betreffen zweckmäßige Ausgestaltungen der Halteeinrichtungen und der damit zusammenwirkenden Teile der Kufe zur Erzielung einer leicht zu montierenden und sicheren Befestigung des Laufmessers an Grundkörper und Stabilisierungsschiene.

Gemäß Anspruch 13 kann auch der Grundkörper aus preisgünstigem und/oder besonders leichtem und verwindungsstabilem Material hergestellt werden. Die als Profilstab ausgebildete Stabilisierungsschiene besteht vorzugsweise aus Leichtmetall oder Kohlefaser-Material, wie Kevlar.

Durch die Maßnahmen der Ansprüche 14 und 15 läßt sich eine noch bessere Verankerung des Grundkörpers an der Sohle eines Schlittschuhstiefels erzielen.

Der weiteren Gewichtsverminderung von Grundkörper und Laufmesser dienen die Maßnahmen nach den Ansprüchen 16 und 17.

Weitere zweckmäßige Ausgestaltungen der Halteeinrichtungen und der damit zusammenwirkenden Teile der Kufe betreffen die Ansprüche 18 bis 23, wodurch insbesondere die Montage eines Laufmessers am Grundkörper erleichtert wird.

Die Ansprüche 24 bis 28 sind auf eine Ausgestaltung des Laufmessers mit einem im vorderen Bereich angebrachten Stahlzackenblatt gerichtet, die insbesondere für den Figurenkunstlauf und den Breiten-Eislaufsport geeignet ist.

Anhand der Figuren werden Ausführungsbeispiele der Erfindung näher erläutert. Es zeigt
- Fig. 1: eine schematische Seitenansicht einer ersten Ausführungsform eines Schlittschuhstiefels gemäß der Erfindung,
- Fig. 2: einen Teilschnitt längs der Linie II-II in Fig. 1,
- Fig. 3: einen vergrößerten Teilschnitt längs der Linie III-III in Fig. 1,
- Fig. 4: eine etwa an der Stelle der Linie II-II in Fig. 1 geschnittene Teilschrägansicht, in der zur besseren Verdeutlichung die Laufschiene gezeichnet ist, wie wenn das Material des Laufmessers durchsichtig wäre,
- Fig. 5: eine auseinandergezogene Schrägansicht einer aus Halsmutter und Kopfschraube bestehenden Halteeinrichtung,
- Fig. 6: eine der Fig. 1 entsprechende schematische Seitenansicht einer zweiten Ausführungsform eines Schlittschuhstiefels gemaß der Erfindung,
- Fig. 7: einen Teilschnitt längs der Linie VII-VII in Fig. 6,
- Fig. 8: eine etwa der Fig. 4 entsprechende geschnittene Seitenansicht der Ausführungsform gemäß Fig. 6, wobei zur Verdeutlichtung ein Teil des Grundkörpers weggebrochen ist,
- Fig. 9: eine Schrägansicht einer beim Ausführungsbeispiel gemäß Fig. 6 für die Halteeinrichtungen verwendeten Halsmutter,
- Fig. 10: eine schematische Seitenansicht des beim Ausführungsbeispiel gemäß Fig. 6 verwendeten Laufmessers mit Laufschiene,
- Fig. 11: einen vergrößerten Ausschnitt aus Fig. 7,
- Fig. 12: einen vergrößerten Ausschnitt eines Teils der Laufschiene gemäß Fig. 8,
- Fig. 13: eine Teilseitenansicht einer Kufe mit eingeklebter Laufschiene gemäß einer dritten Ausführungsform der Erfindung,
- Fig. 14: eine vergrößerte Teilseitenansicht des vorderen Endes des Laufmessers gemäß Fig. 13,
- Fig. 15: einen Querschnitt durch die beim Ausführungsbeispiel gemäß Fig. 13 verwendete Laufschiene.
- Fig. 16: eine der Fig. 1 entsprechende schematische Seitenansicht einer vierten Ausführungsform eines Schlittschuhstiefels gemäß der Erfindung,
- Fig. 17: einen Teilschnitt längs der Linie XVII-XVII in Fig. 16,
- Fig. 18: eine schematische Schrägansicht eines bei der Ausführungsform gemäß Fig. 16 verwendeten Thermometallgitters,
- Fig. 19: eine Teilseitenansicht des vorderen Endes eines Laufmessers mit Stahlzackenblatt gemäß einer fünften Ausführungsform der Erfindung, und
- Fig. 20: eine Schrägansicht des vorderen Endes des bei der Ausführungsform gemäß Fig. 19 verwendeten Laufmessers.

Für gleiche oder entsprechende Teile sind in allen Figuren die gleichen Bezugszahlen verwendet. Die Ausdrücke "vertikal", "horizontal", "oben" und "unten" beziehen sich nur auf die in den Figuren dargestellte aufrechte Normallage der verschiedenen Ausführungsformen eines Schlittschuhstiefels.

Bei der in den Figuren 1 bis 5 dargestellten Ausführungsform ist ein Schlittschuhstiefel 10 mit einer durchgehenden Sohle 12 versehen. An die Sohle ist eine ebene Sohlenplatte 14 und eine ebenfalls ebene Fersenbefestigungsplatte 16 eines vorzugsweise aus hartem Kunststoff oder Kohlefaser (Kevlar) hergestellten schlanken Kufen-Grundkörpers 18 in üblicher Weise mittels Schrauben 20 angeschraubt. Im schrägen Mittelbereich 22 der Sohle 12 weist der Grundkörper 18 zum Winkelausgleich statt einer an der Sohle 12 anliegenden Platte eine Aussparung 24 auf. Zur weiteren Gewichtsverminderung weist der ohnehin schlanke und aus leichtem Material hergestellte Grundkörper 18 eine von seinem vorderen bis zum rückwärtigen Ende durchgehende Reihe von in geringem gegenseitigem Abstand angeordneten röhrenförmigen Querdurchbrüchen 26 auf, welche den größten Teil seiner horizontalen und vertikalen Abmessungen einnehmen. Zur Erzielung der erforderlichen hohen Verwindungs- und Biegefestigkeit sowie Bruchfestigkeit bleibt zwischen den und um die Querdurchbrüche 26 ein ausreichend stabiles Gerüst des Grundkörpers 18 bestehen. Die Steifheit, aber auch eine gewisse gewünschte Flexibilität des Grundkörpers 18 können durch Änderungen der Wandstärken in bestimmten Bereichen des Grundkörpers sowie auch durch Verändern der Profilierung und Materialauswahl der Stabilisierungsschiene 28 und 28' bestimmt und verändert werden.

In einer weiter unten näher zu erläuternden Weise ist in den Grundkörper 18 eine im wesentlichen über dessen Längserstreckung durchgehende, flache und hochkant stehende Stabilisierungsschiene 28 aus Leichtmetall eingespritzt, welche in Fig. 1 zur größeren Verdeutlichung schraffiert ist, um sie von den übrigen Teilen zu unterscheiden. Die Stabilisierungsschiene 28 wird beidseitig von einem vorzugsweise aus Leichtmetall bestehenden Laufmesser 30 umfaßt, welches an seiner Unterseite eine in das Material des Laufmessers eingespritzte Laufschiene 32 trägt, die am vorderen und rückwärtigen Ende in üblicher Weise nach oben gebogen ist. Der obere Rand 34 des Laufmessers 30, der bei dieser Ausführungsform in Seitenansicht mit dem oberen Rand der Stabilisierungsschiene 28 etwa zusammenfällt, verläuft etwa wellenförmig und ist den Umrissen der Querdurchbrüche 26 in deren unterem Bereich angepaßt, so daß je zwei Wellenberge des oberen Randes 34 zu beiden Seiten jedes Querdurchbruchs 26 angeordnet sind. Im Bereich jedes Wellenberges ist eine allgemein mit 36 bezeichnete und weiter unten näher erläuterte Halteeinrichtung zur lösbaren Befestigung des Laufmessers 30 am Grundkörper 18 vorgesehen. Die Laufschiene 32 kann als extrem dünnes Metallgleitband mit einer Stärke von beispielsweise ca. 0,8 mm ausgeführt werden. Beim Gleiten der Laufschiene 32 über Eis findet durch Reibung eine sehr schnelle Erwärmung im Kontaktbereich mit dem Laufmesser 30 statt. Durch die wärmeisolierende Wirkung des Kunststoffs, aus dem vorzugsweise das Laufmesser 30 besteht, kann die gebildete Wärme nicht abfließen. Dadurch ergibt sich beim Gleiten eine deutlich höhere Dauertemperatur der Laufschiene 32. Die schnelle und anhaltende Erwärmung begünstigt ihrerseits die Wasserfilmbildung zwischen der Laufschiene 32 und dem Gleitmedium Eis. Als Folge ergibt sich ein kraftschonendes und schnelleres Gleiten als bei allen bekannten Eislaufgeräten.

In den Figuren 2 bis 5 sind der Grundkörper 18, die Stabilisierungsschiene 28 und das Laufmesser 30 sowie dessen lösbare Anbringung ausführlicher dargestellt. Der obere Rand 34 des Laufmessers 30 bildet zusammen mit dem entsprechend geformten unteren Rand von Ausnehmungen 37 auf beiden Seiten des Grundkörpers 18 eine durchgehende Anschlagfuge 38, längs der die beiden Teile satt aneinanderliegen. In der Mitte des Querschnitts (siehe Fig. 2) weist das Laufmesser 30 einen im wesentlichen vertikalen, nach oben offenen Schlitz 40 auf, in welchen ein nach unten stehender Ansatz 42 des Grundkörpers 18 bündig eingreift. In den Ansatz 42 ist ein oberer Abschnitt 44 der Stabilisierungsschiene 28 fest eingespritzt oder eingeklebt. Ein aus dem Ansatz 42 vorstehender unterer Abschnitt 46 der Stabilisierungsschiene 28 ist in einen verjüngten unteren Abschnitt 48 des Schlitzes 40 satt eingefügt, so daß zusammen mit der Anschlagfuge 38 ein einwandfreier Sitz des Laufmessers 30 am Grundkörper 18 gewährleistet ist. Die Außenflächen der Teile 18 und 30 gehen an Anschlagfuge 38 fluchtend ineinander über.

Im Bereich jedes Wellenberges des oberen Randes 34 weist das Laufmesser auf beiden Seiten je eine Vertiefung 50 zur Aufnahme des Kopfes 52 einer Kopfschraube 54 bzw. des Kopfes 56 einer Halsmutter 58 auf, so daß diese nicht über die Außenfläche des Laufmessers 30 vorstehen. Die Kopfschraube 54 und die Halsmutter 58 bilden zusammen eine Halteeinrichtung 36 zur Befestigung des Laufmessers 30 am Grundkörper 18 und durchsetzen in dem in den Figuren 2 und 4 dargestellten zusammengeschraubten Zustand eine von einer Vertiefung 50 zur gegenüberliegenden Vertiefung 50 durchlaufende Queröffnung 60 des Laufmessers 30 und der Stabilisierungsschiene 28 sowie des Ansatzes 42 des Grundkörpers 18. Der Hals der Halsmutter 58 weist zwei gegenüberliegende abgeflachte Verdrehsicherungsflächen 62 auf, die an entsprechenden Verdrehsicherungsflächen 63 der Queröffnung 60 bündig anliegen. Dadurch wird die Halsmutter 58 beim Einschrauben der Kopfschraube 54 selbsttätig gegen Verdrehung festgehalten. Zum bequemen Eindrehen der Kopfschraube 54 weist deren Kopf 52 einen Innenmehrkant 64 auf. Durch diese Ausbildung der Halteeinrichtung 36 wird ein bequemes und schnelles sowie gleichzeitig sicheres Anbringen des Laufmessers 30 am Grundkörper und ein ebensolches Lösen ermöglicht, wenn bei Verschleiß der Laufschiene 32 ein Auswechseln des Laufmessers 30 erforderlich wird. Im Zusammenwirken der Halteeinrichtungen 36 mit den vorgesehenen Anschlagflächen und Stabilisierungsmaßnahmen ergibt sich beim Festziehen der Halteeinrichtungen ein außerordentlich stabiler, biege- und verdrehfester Sitz des Laufmessers 30 am Grundkörper 18.

Die allgemein mit 32 bezeichnete Laufschiene weist einen mit üblichem Gleitradius versehenen bandförmigen Teil 66 aus federhartem Material sowie einen daran festgeschweißten, ebenfalls aus Metall bestehenden Verkrallungsteil auf, welcher in das Material des Laufmessers 30 vorzugsweise durch Einspritzen eingebettete Verkrallungsstege 68 aufweist. Die Verkrallungsstege 68 sind in Längsrichtung der Laufschiene 32 offene Kästen mit trapezförmigen Seitenflächen, wodurch das Material des Laufmessers 30 in noch flüssigem Zustand lückenlos in die Verkrallungsstege 68 eindringen kann und diese somit außerordentlich stabil mit dem Laufmesser 30 verbunden werden. In Fig. 4 ist der unterste Teil des Laufmessers 30 weggebrochen, um die Verkrallungsstege 68 deutlicher erkennen zu lassen.

Das federharte Grundmetall des Teiles 66 der Laufschiene 32 hat vorzugsweise eine Härte von etwa 700 HV und kann zusätzlich oberflächenbeschichtet werden, z.B. mit einer TICN-Beschichtung mit einer Härte von 3000 HV. Dadurch ergibt sich ein extrem geringer Kantenverschleiß und eine um den Faktor 4 - 5 erhöhte Nutzungsdauer des Laufmessers 30.

Die in den Figuren 6 bis 12 dargestellte zweite Ausführungsform eines erfindungsgemäßen Schlittschuhstiefels unterscheidet sich von der Ausführungsform gemäß Figuren 1 bis 4 im wesentlichen durch die unterschiedliche Ausbildung und Befestigung des Laufmessers 30' und der damit zusammenwirkenden Befestigungsteile. Nachfolgend werden nur diese unterschiedlichen Teile und Beziehungen erläutert.

Bei dieser Ausführungsform weist die in den Grundkörper 18' eingebettete Stabilisierungsschiene 28' einen nach unten offenen vertikalen Schlitz 48' auf, der sich nach unten keilförmig erweitert. In den Schlitz 48' ist ein nach oben stehender flacher Steg 46' des Laufmessers 30', der sich nach oben entsprechend keilförmig verjüngt, eingefügt. Längs einer Anschlagfuge 38' liegt das Laufmesser 30' mittels beidseitig nach außen stehender Schultern 70 bündig am unteren Rand von Stabilisierungsschiene 28' und Grundkörper 18' an.

Die Queröffnung 60' und der Hals 58' der den Kopf 56' aufweisenden Halsmutter 58' sind bei dieser Ausführungsform gleichsinnig und gleichartig konisch ausgebildet, so daß beim Festziehen der Kopfschraube 54 in der Halsmutter 58' der keilförmige Steg 46' in den Keilschlitz 48' der Stabilisierungsschiene 28' mit wachsender Festigkeit eingezogen und gleichzeitig die Schultern 70 des Laufmessers 30' fest an die unteren Ränder von Stabilisierungsschiene 28' und Grundkörper 18' angelegt werden. Hierdurch läßt sich eine besonders stabile Verbindung zwischen Laufmesser 30' und Grundkörper 18' erzielen.

Die übrigen Teile dieser Ausführungsform haben im wesentlichen die gleiche Ausbildung und Wirkungsweise wie die entsprechenden Teile bei der Ausführungsform gemäß Figuren 1 bis 4 und müssen daher nicht nochmals erläutert werden. Erwähnt werden lediglich die bei dieser Ausführungsform vorgesehenen Abflachungen der Wellenberge des wellenförmigen oberen Randes 34' des Laufmessers 30'.

Besonders soll jedoch noch anhand von Fig. 10 darauf hingewiesen werden, daß durch entsprechende Formgebung des austauschbaren Laufmessers 30 bzw. 30' sowohl die sog. Aufstandsflächenlänge 37 frei gewählt als auch der sog. Standwinkel α beispielsweise um den Winkel β vergrößert oder verkleinert werden kann. Des weiteren kann der Gleitradius des Teiles 66 je nach Beschaffenheit und Härte des Gleitmediums, nämlich der Eisoberfläche, durch Vergrößern oder Verkleinern den optimalen Fahrbedingungen angepaßt werden. Je nach Anwendungszweck können daher unterschiedliche Austauschmesser vorrätig gehalten und entsprechend ausgewechselt werden, wofür lediglich eine Reihe von einfachen Schraubverbindungen gelöst und anschließend wieder festgezogen werden muß, um einen absolut festen sowie biege- und verdrehsicheren Sitz des Laufmessers zu erhalten. Die beiden Köpfe 52 und 56 bzw. 56' sind dabei an der Innenseite mit großen Kopfplanflächen ausgestattet, um das Laufmesser 30 bzw. 30' mit hohem Preßdruck an den Grundkörper 18 bzw. 18' zu ziehen. Die Halsmutter 58 bzw. 58' besteht zweckmäßigerweise aus Leichtmetall oder festem Kunststoff.

In den Figuren 11 und 12 ist nochmals in größerem Maßstab die Ausbildung und Verankerung der Verkrallungsstege 68 dargestellt. Grundsätzlich sind natürlich auch andere Formen der Verkrallungsstege möglich, wobei lediglich auf gute Durchdringung der das Laufmesser 30 bzw. 30' bildenden Spritzmasse in den Profilen der Verkrallungsstege sowie auf eine ausreichende Festigkeit derselben geachtet werden muß. Die Verbindung des die Verkrallungsstege 68 aufweisenden Teils mit dem federharten Teil 66 der Laufschiene kann vorzugsweise durch Laser-Schweißung erfolgen.

Die Figuren 13 bis 15 zeigen eine dritte Ausführungsform einer erfindungsgemäßen Schlittschuhkufe, bei der die Laufschiene 32'' nicht mittels Verkrallungsstegen, sondern durch Aufkleben auf die Unterseite 74 des Laufmessers 30'' an diesem befestigt ist. An den nach oben gebogenen Enden der Laufschiene 32'' weist das Laufmesser 30'' je eine Vertiefung 76 auf, um ein Überstehen der beiden Enden der Laufschiene 32'' an deren Enden zu verhindern. Die Verklebung längs der Klebefläche 78 erfolgt vorzugsweise mit einem nicht löslichen Kunststoff- bzw. Metallkleber in einer entsprechenden Klebevorrichtung.

Der Gleitradius 80 ist bei allen Ausführungsformen weitgehend frei wählbar.

Bei der Ausführungsform gemäß den Figuren 16 bis 18 übergreift ein vom Grundkörper 18''' nach oben gezogener Sohlenrand 106 allseitig die Sohle 12 des Schlittschuhstiefels 10 und ist zweckmäßigerweise durch Thermoschweißung oder dergl. mit der Sohle 12 verschweißt. Zwischen der Sohle 12 und der Sohlenplatten 14' des Grundkörpers 18''' ist eine streifenförmige, um den Sohlenunfang verlaufende und in Fig. 18 darg stellte Metallgittereinlage 105 eingelegt. Nach dem Zusammen fügen des Schlittschuhstiefels 10 und des Grundkörpers 18''' läßt sich die Metallgittereinlage 105 mit Sohle 12 und Sohlenplatte 14' thermoverschweißen. Diese Thermoverschweißung kann zusammen mit der Verschweißung des Sohlenrandes 106 erfolgen. Die Metallgittereinlage 105 besteht vorzugsweise aus einem engmaschigen dünnen Metallgitter, wie bei 116 in Fig. 18 angedeutet. Sie kann beispielsweise aus Kupferlegierung hergestellt sein und von einem in ca. 10 mm Breite ausgestanzten und in der Umrißform einer Sohle gelegten flachen Band gebildet werden. Die beiden Enden + und - sind voneinander getrennt und werden zum Thermoverschweißen mit den gleichnamigen Polen einer elektrischen Spannungsquelle verbunden.

Zur weiteren Gewichtsreduzierung des Grundkörpers 18''' sind in dessen Oberseite Hohlräume 102 eingetieft, die mit den ebenfalls der Gewichtsverminderung dienenden Querdurchbrüchen 26 des Grundkörpers 18''' in Verbindung stehen bzw. offen in diese übergehen.

Auch das Gewicht des Laufmessers 30''' kann dadurch vermindert werden, daß eine Reihe von röhrenförmigen Querdurchbrüchen 104 in demselben angebracht wird.

Das Montieren der Halteeinrichtungen 36'' kann bei der Ausführungsform gemäß Figuren 16 und 18 dadurch erleichtert werden, daß als Halteeinrichtung eine Kopfschraube 54 verwendet wird, die in eine Mutter 113 eingeschraubt wird, wobei Kopfschraube 54 und Mutter 113 die Queröffnung 60'' durchsetzen, jedoch nicht an deren Wandungen anliegen. Der Kopf 52 jeder Kopfschraube 54 sitzt vielmehr im Hohlraum 115 einer vorzugsweise aus Leichtmetall bestehenden Aufnahmehülse 101 und wird in dieser Lage durch einen eingebördelten Rand 114 an einem Herausfallen gehindert, läßt sich jedoch bezüglich der Aufnahmehülse 101 innerhalb des Hohlraums 115 drehen. Die Aufnahmehülse 101 ist mit Hinterschneidungen und dergl. versehen und ihrerseits in eine vorzugsweise aus Kunststoff bestehende Schraubenleiste 100 eingespritzt, die entlang einer Seitenfläche des Grundkörpers 18''' von der vordersten bis zur hintersten Halteeinrichtung 36'' verläuft. Die Schraubenleiste 100 ist derart in die Seite des Grundkörpers 18''' eingesenkt, daß sie einschließlich der Schraubenköpfe 52 bündig innerhalb der Außenfläche des Grundkörpers 18''' liegt. Dadurch sind die Kopfschrauben 54 aller Halteeinrichtungen 36 einer Kufe unverlierbar an der Schraubenleiste 100 gehalten, wodurch die Montage sehr erleichtert wird.

In ähnlicher Weise sind die Muttern 113 aller Halteeinrichtungen 36'' auf der gegenüberliegenden Seite des Grundkörpers 18''' in eine gemeinsame Mutternleiste 112 eingespritzt, die ebenfalls aus Kunststoff besteht und in eine Vertiefung auf der gegenüberliegenden Seite des Grundkörpers 18''' derart eingelegt ist, daß sie einschließlich der Muttern bündig innerhalb der Außenfläche des Grundkörpers 18''' liegt. Die Muttern 114 weisen zur besseren Verankerung in der Mutternleiste 112 radiale Rillen 117 sowie einen polygonen Querschnitt, beispielsweise sechseckigen Querschnitt, auf.

Die in den Figuren 19 und 20 dargestellte Ausführungsform eines Laufmessers 30'''' weist ein Stahlzackenblatt 107 auf, das in dessen vorderen Bereich eingespritzt oder eingeklebt ist. Das Stahlzackenblatt 107 weist nach unten und vorne vorstehende Zacken 110 auf. Diese Ausführungsform ist insbesondere für Figurenkunstlauf und für den Breiten-Eislaufsport geeignet.

Zweckmäßigerweise kann sich die Laufschiene 32 in ihrem vorderen Bereich 111 mit dem Zackenblatt 107 zu dessen besserer Verankerung im Laufmesser 30'''' überlappen. Eine weitere Verbesserung der Verankerung des Stahlzackenblattes 107 im Laufmesser 30'''' kann dadurch erzielt werden, daß die vorderste Queröffnung 60' zum Einsetzen einer Halteeinrichtung 36' von einem mit dem Stahlzackenblatt 107 einstückigen Verankerungsbügel 118 umfaßt wird, so daß durch Festziehen der Halteeinrichtung 36' auch ein Verankerungsdruck auf das Stahlzackenblatt 107 ausgeübt wird. Ferner dienen mehrere Durchbrüche 108 des Stahlzackenblattes 107 zum Ausspritzen und somit zur Verankerung des Stahlzackenblattes 107 im Material des Laufmessers 30''''. Eine zweckmäßige seitliche Abstützung des Stahlzackenblattes 107 von beiden Seiten kann dadurch erfolgen, daß das Laufmesser 30'''' auf beiden Seiten das Stahlzackenblatt 107 übergreifende und bis in den Mittelbereich der Zacken 110 ragende Stützzähne 109 aufweist, die einstückig mit dem Laufmesser 30''' gespritzt sind.

## Patentansprüche

1. Kufensportgerät oder Kufenfahrzeug, dessen Kufe einen Grundkörper und ein auswechselbar daran befestigtes Laufmesser aufweist, dadurch gekennzeichnet, daß in die Unterseite des Grundkörpers (18, 18', 18'', 18''' ) eine durchgehende, flache, hochkant stehende Stabilisierungsschiene (28, 28') eingespritzt oder eingeklebt ist, daß das Laufmesser (30, 30', 30'', 30''' ) bündig am Grundkörper (18, 18', 18'', 18''' ) und an der Stabilisierungsschiene (28, 28') anliegt und daß eine Reihe von jeweils Stabilisierungsschiene (28, 28') und Laufmesser (30, 30', 30'', 30'''' ) durchsetzenden Queröffnungen (60, 60') vorgesehen ist, in die jeweils eine Stabilisierungsschiene (28, 28') und Laufmesser (30, 30', 30'', 30''', 30'''' ) zusammenhaltende, aus Schraube (54) und Mutter (58, 58') bestehende Halteeinrichtung (36, 36') eingesetzt ist.

2. Kufensportgerät oder Kufenfahrzeug nach Anspruch 1, dadurch gekennzeichnet, daß die Stabilisierungsschiene (28, 28') als Profilstab ausgebildet ist.

3. Kufensportgerät oder Kufenfahrzeug nach Anspruch 1 oder 2, dadurch gekennzeichnet, daß das Laufmesser (30, 30', 30', 30''', 30'''') aus Leichtmetall oder Kunststoff besteht und eine in das Laufmesser (30, 30', 30'', 30''') eingespritzte oder auf die Unterseite (74) desselben aufgeklebte Laufschiene (32, 32'') aus federhartem Material aufweist.

4. Kufensportgerät oder Kufenfahrzeug nach Anspruch 3, dadurch gekennzeichnet, daß an der Laufschiene (32) in das Material des Laufmessers (30, 30') eingebettete Verkrallungsstege (68) sitzen.

5. Kufensportgerät oder Kufenfahrzeug nach Anspruch 4, dadurch gekennzeichnet, daß die Verkrallungsstege (68) in Längsrichtung der Laufschiene (32) offene Kästen mit trapezförmigen Seitenflächen sind.

6. Kufensportgerät oder Kufenfahrzeug nach einem der vorangehenden Ansprüche, dadurch gekennzeichnet, daß der Grundkörper (18, 18', 18'', 18''') zur Gewichtsverminderung eine Reihe von röhrenförmigen Querdurchbrüchen (26) aufweist, wobei je eine Queröffnung (60, 60') für die Halteeinrichtungen (36, 36') zu beiden Seiten jedes Querdurchbruches (26) angeordnet ist.

7. Kufensportgerät oder Kufenfahrzeug nach Anspruch 6, dadurch gekennzeichnet, daß der obere Rand der Stabilisierungsschiene (28, 28') und der obere Rand (34, 34') des Laufmessers (30, 30', 30'', 30''', 30'''') in Längsrichtung im wesentlichen wellenförmig verlaufen und den Umrissen der Querdurchbrüche (26) angepaßt sind.

8. Kufensportgerät oder Kufenfahrzeug nach einem der vorangehenden Ansprüche, dadurch gekennzeichnet, daß das Laufmesser (30) einen im wesentlichen vertikalen durchgehenden Schlitz (48) aufweist, in welchen der untere Rand (46) der Stabilisierungsschiene (28) eingefügt ist.

9. Kufensportgerät oder Kufenfahrzeug nach einem der Ansprüche 1 bis 7, dadurch gekennzeichnet, daß die Stabilisierungsschiene (28') einen im wesentlichen vertikalen, sich nach oben keilförmig verjügenden, durchgehenden Schlitz (48') aufweist, in welchen ein nach oben stehender, sich ebenfalls nach oben keilförmig verjüngender, flacher Steg (46') des Laufmessers (30') eingefügt ist.

10. Kufensportgerät oder Kufenfahrzeug nach einem der vorangehenden Ansprüche, dadurch gekennzeichnet, daß jede Halteeinrichtung (36, 36') aus einer in der jeweiligen Queröffnung (60, 60') bündig sitzenden Halsmutter (58, 58') und einer Kopfschraube (54) besteht, wobei die Köpfe (52, 56) von Schraube (54) und Halsmutter (58) jeweils in Vertiefungen (50) der Außenfläche des Laufmessers (30) bzw. des Grundkörpers (18') versenkt sind und wobei am Hals der Halsmutter (58) mit entsprechenden Flächen (63) in der Queröffnung (60, 60') zusammenwirkende Verdrehsicherungsflächen (62) vorgesehen sind.

11. Kufensportgerät oder Kufenfahrzeug nach Anspruch 10, dadurch gekennzeichnet, daß die Queröffnungen (60') und die Außenfläche des Halses jeder Halsmutter (58) konisch ausgebildet sind.

12. Kufensportgerät oder Kufenfahrzeug nach Anspruch 11, dadurch gekennzeichnet, daß das Laufmesser (30') jeweils mit nach oben weisenden Absätzen (70) an den unteren Rändern von Grundkörper (18', 18'') und Stabilisierungsschiene (28') anliegt.

13. Kufensportgerät oder Kufenfahrzeug nach einem der vorangehenden Ansprüche, dadurch gekennzeichnet, daß der Grundkörper (18, 18', 18'', 18''') ) aus Kunststoff oder Kohlefaser besteht und/oder die Stabilisierungsschiene (28, 28') aus Leichtmetall besteht.

14. Kufensportgerät oder Kufenfahrzeug nach einem der vorangehenden Ansprüche, dadurch gekennzeichnet, daß der Grundkörper (18''') einen eine Sohle (12) eines Schlittschuhstiefels (10) umfassenden Sohlenrand (106) aufweist, der mit der Sohle (12) verschweißt ist.

15. Kufensportgerät oder Kufenfahrzeug nach einem der vorangehenden Ansprüche, dadurch gekennzeichnet, daß zwischen einer Sohle (12) eines Schlittschuhstiefels (10) und einer Sohlenplatte (14') des Grundkörpers (18') eine mit Sohle (12) und Sohlenplatte (14') thermoverschweißte Metallgittereinlage (105) eingelegt ist.

16. Kufensportgerät oder Kufenfahrzeug nach einem der vorangehenden Ansprüche, dadurch gekennzeichnet, daß zur weiteren Gewichtsreduzierung in die Oberseite des Grundkörpers (18''') nach oben offene Hohlräume (102) eingetieft sind, die mit den Querdurchbrüchen (26) in Verbindung stehen.

17. Kufensportgerät oder Kufenfahrzeug nach einem der vorangehenden Ansprüche, dadurch gekennzeichnet, daß das Laufmesser (30''') zur Gewichtsverminderung eine Reihe von röhrenförmigen Querdurchbrüchen (104) aufweist.

18. Kufensportgerät oder Kufenfahrzeug nach einem der Ansprüche 1 bis 9 oder 13 bis 17, dadurch gekennzeichnet, daS jede Halteeinrichtung (36'') aus einer die Queröffnung (60'') durchsetzenden und in eine Mutter (113) eingeschraubten Kopfschraube (54) besteht, wobei die Kopfschrauben (54) aller Halteeinrichtungen (36'') an einer gemeinsamen Schraubenleiste (100) drehbar gehalten sind, die in eine Vertiefung des Grundkörpers (18''') derart eingelegt ist, daß sie einschließlich der Köpfe (52) der Kopfschrauben (54) bündig innerhalb der Außenfläche des Grundkörpers (18''') liegt, und wobei die Muttern (113) innerhalb der Queröffnungen (60'') festgelegt sind.

19. Kufensportgerät oder Kufenfahrzeug nach Anspruch 18, dadurch gekennzeichnet, daß der Kopf (52) jeder Kopfschraübe (54) in einem Hohlraum (115) einer aus Leichtmetall bestehenden und nach außen mit einem eingebördelten Rand (114) versehenen Aufnahmehülse (101) drehbar gehalten ist, wobei die Aufnahmehülse (101) undrehbar in die Schraubenleiste (100) eingebettet ist.

20. Kufensportgerät oder Kufenfahrzeug nach Anspruch 19, dadurch gekennzeichnet, daß die Schraubenleiste (100) aus Kunststoff besteht und die Aufnahmehülse (101) in die Schraubenleiste (100) eingespritzt ist.

21. Kufensportgerät oder Kufenfahrzeug nach einem der Ansprüche 18 bis 20, dadurch gekennzeichnet, daß alle Muttern (113) in einer gemeinsamen Mutternleiste (112) festgelegt sind, die in eine Vertiefung des Grundkörpers (18''') derart eingelegt ist, daß sie einschließlich der Muttern (113) bündig innerhalb der Außenfläche des Grundkörpers (18''') liegt.

22. Kufensportgerät oder Kufenfahrzeug nach Anspruch 21, dadurch gekennzeichnet, daS die Mutternleiste (112) aus Kunststoff besteht und die aus Leichtmetall bestehenden Muttern (113) in die Mutternleiste (112) eingespritzt sind.

23. Kufensportgerät oder Kufenfahrzeug nach Anspruch 22, dadurch gekennzeichnet, daß die Muttern (113) radiale Rillen (117) und einen polygonen Querschnitt aufweisen.

24. Kufensportgerät oder Kufenfahrzeug nach einem der vorangehenden Ansprüche, dadurch gekennzeichnet, daß in das Laufmesser (30'''') in dessen vorderem Bereich ein Stahlzackenblatt (107) mit nach unten und vorne vorstehenden Zacken (110) eingespritzt oder eingeklebt ist.

25. Kufensportgerät oder Kufenfahrzeug nach Anspruch 24, dadurch gekennzeichnet, daß sich die Laufschiene (32) in ihrem vorderen Bereich (111) mit dem Zackenblatt (107) zu dessen besserer Verankerung im Laufmesser (30'''') überlappt.

26. Kufensportgerät oder Kufenfahrzeug nach Anspruch 24 oder 25, dadurch gekennzeichnet, daß das Stahlzackenblatt (107) die vorderste Queröffnung (60') zum Einsetzen einer Halteeinrichtung (36') mit einem Verankerungsbügel (117) umfaßt.

27. Kufensportgerät oder Kufenfahrzeug nach einem der Ansprüche 24 bis 26, dadurch gekennzeichnet, daß das Stahlzackenblatt (107) mehrere Durchbrüche (108) zur Verankerung im Material des Laufmessers (30'''') aufweist.

28. Kufensportgerät oder Kufenfahrzeug nach einem der Ansprüche 24 bis 27, dadurch gekennzeichnet, daß das Laufmesser (30'''') auf beiden Seiten das Stahlzackenblatt (107) übergreifende und bis in einen Mittelbereich der Zacken (110) ragende Stützzähne (109) aufweist.

## Claims

1. Sports equipment or vehicle with runners, the runner of which has a base unit and an interchangeable runner blade fastened to it, characterized in that a continuous, flat upright-extending stabilization rail (28,28') is injection-molded or glued into the lower side of the base unit (18,18',18'',18'''), that the runner blade (30,30',30'',30''') is in contact with the stabilization rail (28,28') and lies flush with the base unit (18,18',18'',18'''), and that a series of transverse openings (60,60') passing through the stabilization rail (28,28') and the runner blade (30,30',30'',30'''), respectively, into each of which is inserted a retaining device (36,36') consisting of screw (54) and nut (58,58') and holding together the stabilization rail (28,28') and the runner blade (30,30',30'',30''',30'''').

2. Sports equipment or vehicle with runners according to Claim 1, characterized in that the stabilization rail (28,28') is constructed as a shaped rod.

3. Sports equipment or vehicle with runners according to Claim 1 or 2, characterized in that the runner blade (30,30',30'',30''',30'''') consists of light metal or plastic and has a contact blade (32,32') of resilient material and is injection molded into the runner blade (30,30',30'',30''') or adhered to its underside (74).

4. Sports equipment or vehicle with runners according to Claim 3, characterized in that gripping ridges (68) embedded in the material of the runner blade (30,30') are seated on the contact blade (32).

5. Sports equipment or vehicle with runners according to Claim 4, characterized in that the gripping ridges (68) are boxes open in the axial direction of the contact blade (32) with trapezoidal side faces.

6. Sports equipment or vehicle with runners according to one of the preceding claims, characterized in that the base unit (18,18',18'',18''') has a series of tubular transverse cutouts (26) for weight reduction, with one transverse opening (60,60') arranged for the retaining device (36,36') arranged on each side of each transverse cutout (26).

7. Sports equipment or vehicle with runners according to Claim 6, characterized in that the upper edge of the stabilization rail (28,28') and the upper edge (34,34') of the runner blade (30,30',30'',30''',30'''') run roughly axially in a wave shape and are adapted to the outlines of the transverse cutout (26).

8. Sports equipment or vehicle with runners according to one of the preceding claims, characterized in that the runner blade (30) has a continuous, essentially vertical slot (48), into which the lower edge (46) of the stabilization rail (28) is inserted.

9. Sports equipment or vehicle with runners according to one of Claims 1-7, characterized in that the stabilization rail (28') has a continuous, essentially vertical slot (48') tapering upwards in the form of a wedge, into which is inserted a likewise upward-tapered flat ridge (46') of the runner blade (30').

10. Sports equipment or vehicle with runners according to one of the preceding claims, characterized in that each retaining device (36,36') consists of an extended nut (58,58') seated flush in the respective transverse opening (60,60') and a cap screw (54), with the heads (52,56) of screw (54) and extended nut (58) each countersunk into recesses (50) in the outer surface of the runner blade (30) or the base unit (18') and with antirotation surfaces (62), which cooperate with corresponding surfaces (63) of the transverse opening (60,60') being provided on the collar of the extended nut (58).

11. Sports equipment or vehicle with runners according to Claim 10, characterized in that the transverse opening (60') and the outer surface of the collar of each extended nut (58) are conical.

12. Sports equipment or vehicle with runners according to Claim 11, characterized in that the runner blade (30') makes contact with the lower edges of the base unit (18',18'') and the stabilization rail (28'), respectively, by means of shoulders (70) projecting upward.

13. Sports equipment or vehicle with runners according to one of the preceding claims, characterized in that the base unit (18,18',18'',18''') consists of plastic or carbon fibers, and/or [sic; and] the stabilization rail (28,28') consists of light metal.

14. Sports equipment or vehicle with runners according to one of the preceding claims, characterized in that the base unit (18''') has a sole rim (106) surrounding the sole (12) of an ice skate boot (10) and preferably welded to the sole (12).

15. Sports equipment or vehicle with runners according to one of the preceding claims, characterized in that a thermally welded grid insert (105) welded together with sole (12) and sole plate (14') is placed between a sole (12) of an ice skate boot (10) and a sole plate (14') of the base unit (18').

16. Sports equipment or vehicle with runners according to one of the preceding claims, characterized in that for additional weight reduction, upwardly opening cavities (102) are recessed into the upper side of the base unit (18''') and are connected to the transverse cutouts (26).

17. Sports equipment or vehicle with runners according to one of the preceding claims, characterized in that the runner blade (30''') has a series of tubular transverse cutouts (104).

18. Sports equipment or vehicle with runners according to one of Claims 1-9 or 13-17, characterized in that each retaining device (36'') consists of a cap screw (54) passing through the transverse opening (60'') and screwed into a nut (113), with the cap screws (54) of all retaining device (36'') being housed on a single screw-fitting strip (100) that is recessed into the side of the base unit (18''') such that, including the heads (52) of cap screws (54), it lies flush with the side of the base unit (18''') and the nuts (113) are held in place inside the transverse openings (60'').

19. Sports equipment or vehicle with runners according to Claim 18, characterized in that the head (52) of each cap screw (54) is seated so that it is able to rotate in a cavity (115) of a bushing (101) made of light metal and equipped at its outer end with a crimped edge (114), with the bushing (101) being seated so that it is incapable of rotation in the screw-fitting strip (100).

20. Sports equipment or vehicle with runners according to Claim 19, characterized in that the screw-fitting strip (100) consists of plastic and the bushing (101) is injected into the screw-fitting strip (100).

21. Sports equipment or vehicle with runners according to one of Claims 18-20, characterized in that all nuts (113) are held in place in a single nut-fitting strip (112), which is inserted into a recess of the base unit (18''') such that, including the nuts (113), it lies flush with the side of the base unit (18''').

22. Sports equipment or vehicle with runners according to Claim 21, characterized in that the nut-fitting strip (112) consists of plastic and the nuts (113) consisting of light metal are injection molded into the nut-fitting strip (112).

23. Sports equipment or vehicle with runners according to Claim 22, characterized in that the nuts (113) have radial channels (117) and a polygonal cross section.

24. Sports equipment or vehicle with runners according to one of the preceding claims, characterized in that a serrated steel blade (107) with teeth (110) projecting downward and forward is injection molded or glued into the forward part of the runner blade (30'''').

25. Sports equipment or vehicle with runners according to Claim 24, characterized in that the contact blade (32) overlaps the serrated blade (107) at its forward end (111) for improved anchoring in the runner blade (30'''').

26. Sports equipment or vehicle with runners according to Claim 24 or 25, characterized in that the serrated steel blade (107) surrounds the frontmost transverse opening (60') for inserting a retaining device (36') with an anchoring yoke (117) [sic; (118)].

27. Sports equipment or vehicle with runners according to one of Claims 24-26, characterized in that the serrated steel blade (107) has several cutouts (108) for anchoring it in the material of the runner blade (30'''').

28. Sports equipment or vehicle with runners according to one of Claims 24-27, characterized in that the runner blade (30'''') has support teeth (109) that extend over the serrated steel blade (107) and project into the middle area of the teeth (110).

## Revendications

1. Appareil de sport à patin ou véhicule à patin, dont le patin comporte un corps de base et une lame démontable qui y est fixée, caractérisé en ce que dans la face inférieure du corps de base (18, 18', 18'', 18''') est injectée ou collée une rail de stabilisation (28, 28') plate, continue, se trouvant de chant, en ce que la lame (30, 30', 30'', 30''') adhère à fleur contre le corps de base (18, 18', 18'', 18''') et la rail de stabilisation (28, 28') et en ce qu'est prévue une série d'ouvertures transversales traversant respectivement la rail de stabilisation (28, 28') et la lame (30, 30', 30'', 30'''), ouvertures dans lesquelles est enserré un dispositif d'arrêt (36, 36') maintenant ensemble respectivement une rail de stabilisation (28, 28') et une lame (30, 30', 30'', 30''', 30'''') et composé d'une vis (54) et d'un écrou (58, 58').

2. Appareil de sport à patin ou véhicule à patin selon la revendication 1, caractérisé en ce que la rail de stabilisation (28, 28') est réalisée comme une barre profilée.

3. Appareil de sport à patin ou véhicule à patin selon les revendications 1 ou 2, caractérisé en ce que la lame (30, 30', 30'', 30''', 30'''') se compose de métal léger ou de matière plastique et comporte un rail de glissement (32, 32'') en matériau écroui injectée dans la lame (30, 30', 30'', 30''') ou collée sur la face inférieure (74) de celle-ci même.

4. Appareil de sport à patin ou véhicule à patin selon la revendication 3, caractérisé en ce que sur la barre de glissement (32) sont situées des barres à crampons (68) enrobées dans le matériau de la lame (30, 30').

5. Appareil de sport à patin ou véhicule à patin selon la revendication 4, caractérisé en ce que les barres à crampons (68) sont des barres ouvertes dans le sens longitudinal du rail de glissement (32) avec des faces latérales trapézoïdales.

6. Appareil de sport à patin ou véhicule à patin selon une des revendications précédentes, caractérisé en ce que le corps de base (18, 18', 18'', 18''') comporte pour la réduction de son poids une série d'ouvertures transversales (26) en forme de tubes, tandis que respectivement une ouverture transversale (60, 60') pour les dispositifs d'arrêt (36, 36') est placée sur les deux faces de chaque ouverture transversale (26).

7. Appareil de sport à patin ou véhicule de patin, selon la revendication 6, caractérisé en ce que le bord supérieur de la rail de stabilisation (28, 28') et le bord supérieur (34, 34') de la lame (30, 30', 30'', 30''', 30'''') se développent dans le sens longitudinal essentiellement sous forme ondulée et sont adaptés aux contours des ouvertures transversales (26).

8. Appareil de sport à patin ou véhicule à patin selon une des revendications précédentes, caractérisé en ce que la lame (30) comporte une rainure (48) continue essentiellement verticale, dans laquelle est encastré le bord inférieur (46) du rail de stabilisation (28).

9. Appareil de sport à patin ou véhicule à patin selon une des revendications 1 à 7, caractérisé en ce que le rail de stabilisation (28') comporte une rainure (48') continue essentiellement verticale, s'amincissant vers le haut en forme de coin, dans laquelle est encastrée une barre plane (46') de la lame (30') se dressant vers le haut, s'amincissant également vers le haut en forme de coin.

10. Appareil de sport à patin ou véhicule à patin selon une des revendications précédentes, caractérisé en ce que chaque dispositif d'arrêt (36, 36') se compose d'un écrou à collet (58, 58') placé à fleur dans l'ouverture transversale (60, 60') respective et d'une vis à tête (54), les têtes (52, 56) de la vis (54) et de l'écrou à collet étant enfoncées respectivement dans des creux (50) de la face extérieure de la lame (30) ou du corps de base (18') et sur le col de l'écrou à collet (58) étant prévues des surfaces de sécurité contre la torsion coopérant avec des surfaces correspondantes (63) dans l'ouverture transversale (60, 60').

11. Appareil de sport à patin ou véhicule à patin selon la revendication 10, caractérisé en ce que les ouvertures transversales (60') et la surface extérieure du col de chaque écrou (58) sont réalisées coniques.

12. Appareil de sport à patin ou véhicule à patin selon la revendication 11, caractérisé en ce que la lame (30') adhère par des gradins (70) regardant vers le haut contre les bords inférieurs du corps de base (18', 18'') et le rail de stabilisation (28').

13. Appareil de sport à patin ou véhicule à patin selon une des revendications précédentes, caractérisé en ce que le corps de base (18, 18', 18'', 18''') est composé de matière plastique ou de fibre de carbone et/ou le rail de stabilisation est composé de métal léger.

14. Appareil de sport à patin ou véhicule à patin selon une des revendications précédentes, caractérisé en ce que le corps de base (18''') comprend un bord de semelle (106) entourant une semelle (12) d'une bottine de patin (10), bord qui est soudé à la semelle (12).

15. Appareil de sport à patin ou véhicule à patin, selon une des revendications précédentes, caractérisé en ce que entre une semelle 12 d'une bottine de patin (10) et une plaque de semelle (14') du corps de base (18') est insérée une pièce de treillis métallique (105) thermosoudée à la semelle (12) et à la plaque de semelle (14').

16. Appareil de sport à patin ou véhicule à patin selon une des précédentes revendications, caractérisé en ce que pour la réduction ultérieure du poids sur la face supérieure du corps de base (18''') sont creusés des espaces vides (102) ouverts vers le haut, qui sont en liaison avec les ouvertures transversales (26).

17. Appareil de sport à patin ou véhicule à patin selon une des revendications précédentes, caractérisé en ce que la lame (30''') comporte pour la diminution du poids une série d'ouvertures transversales (104) en forme de tubes.

18. Appareil de sport à patin ou véhicule à patin selon une des revendications 1 à 9 ou 3 à 17, caractérisé en ce que chaque dispositif d'arrêt (36'') se compose d'une vis à tête (54) traversant l'ouverture transversale (60'') et vissée dans un écrou (113), appareil dans lequel les vis à tête (54) de tous les dispositifs d'arrêt (36'') sont maintenus en pouvant tourner contre un listeau de vis commun (100), qui est inséré dans un évidement du corps de base (18'''), en ce que le listeau y compris les têtes de vis (52) est situé à fleur à l'intérieur de la face extérieure du corps de base (18'''), et appareil dans lequel les écrous (113) sont immobilisés à l'intérieur des ouvertures transversales (60'').

19. Appareil de sport à patin ou véhicule à patin selon la revendication 18, caractérisé en ce que la tête (52) de chaque vis à tête (54) est maintenue avec rotation possible dans un espace creux (115) d'une douille de réception (101) munie d'un bord (114) serti, tandis que la douille réceptrice (101) est encastrée sans rotation possible dans le listeau de vis (100).

20. Appareil de sport à patin ou véhicule à patin selon la revendication 19, caractérisé en ce que le listeau de vis (100) se compose de matière plastique et la douille réceptrice (101) est injectée dans le listeau de vis (100).

21. Appareil de sport à patin ou véhicule à patin selon une des revendications 18 à 20, caractérisé en ce que tous les écrous (113) sont immobilisés dans un listeau d'écrous (112) commun, qui est inséré dans un évidement du corps de base (18'''), de manière que le listeau y compris les écrous (113) soit situé à fleur dans la face extérieure du corps de base (18''').

22. Appareil de sport à patin ou véhicule à patin selon la revendication 21, caractérisé en ce que le listeau d'écrous (112) se compose de matière plastique et les écrous (113) composés de métal léger sont injectés dans le listeau d'écrous (112).

23. Appareil de sport à patin ou véhicule à patin selon la revendication 22, caractérisé en ce que les écrous (113) comportent des cannelures radiales (117) et une section transversale polygonale.

24. Appareil de sport à patin ou véhicule à patin selon une des revendications précédentes, caractérisé en ce que dans la lame (30'''') dans sa zone antérieure est injectée ou collée une lame à dents en acier (107) ayant des dents (110) saillantes vers le bas et en avant.

25. Appareil de sport à patin ou véhicule à patin selon la revendication 24, caractérisé en ce que la lame de glissement (32) dans sa zone avant (111) s'imbrique avec la lame à dents (107) pour son meilleur ancrage dans la lame (30'''').

26. Appareil de sport à patin ou véhicule à patin selon les revendications 24 ou 25, caractérisé en ce que la lame à dents d'acier (107) entoure l'ouverture transversale la plus en avant (60') avec une armature d'ancrage (118) pour insérer un dispositif d'arrêt (36').

27. Appareil de sport à patin ou véhicule à patin selon une des revendications 24 à 26, caractérisé en ce que la lame à dents en acier (107) comporte plusieurs ouvertures (108) pour l'ancrage dans le matériau de la lame (30'''').

28. Appareil de sport à patin ou véhicule à patin selon une des revendications 24 à 27, caractérisé en ce que la lame (30'''') comporte des deux côtés des dents d'appui (109) recouvrant la lame à dents en acier (107) et saillantes jusque dans une zone médiane des dents (110).
